# FASCICULE DE BREVET EUROPEEN

(11) **EP 0 692 203 B1**
(45) Date de publication et mention de la délivrance du brevet: **30.12.1998**
(21) Numéro de dépôt: 95107469.9
(22) Date de dépôt: 17.05.1995
(51) Int. Cl.: A43B 5/04, A63C 9/085

(54) **Chaussure de sport, notamment chaussure de ski alpin**
Sportschuh, insbesondere Schischuh
Sportshoe, in particular skiboot

(30) Priorité: 13.07.1994 FR 9408941
(43) Date de publication de la demande: 17.01.1996
(73) Titulaire: Salomon S.A., 74370 Metz-Tessy (FR)
(72) Inventeur: Challande, Christian, F-74350 Cruseilles (FR); Desarmaux, Pierre, F-74570 Evires (FR); Thomas, Pascal, F-73000 Chambery (FR)

(56) Documents cités:
- DE-A- 1 807 074
- DE-A- 2 449 514
- DE-A- 2 802 251
- US-A- 4 543 738

## Description

L'invention concerne une chaussure destinée à être retenue en appui, de façon libérable sur une planche de glisse, et notamment une chaussure de ski alpin. Elle concerne également une paire de chaussures.

Une chaussure de ski alpin est généralement retenue en appui contre un ski par un élément de fixation avant et un élément de fixation arrière. Chaque élément de fixation présente une mâchoire de retenue mobile contre la force de rappel d'un ressort, afin de libérer la chaussure au-delà d'un seuil de sollicitation déterminé.

Autrefois, une chaussure était prévue pour fonctionner avec des éléments de fixation d'un type particulier. Par exemple le brevet US 3,709,509 montre une chaussure dont les embouts présentent une saillie qui coopère avec un évidement correspondant de la mâchoire de l'élément de fixation. De telles chaussures ne pouvaient être utilisées qu'avec des éléments de fixation spécifiques.

Plus récemment, une norme définissant la forme des embouts avant et arrière de la chaussure a été adoptée. Dans le système des normes ISO, cette norme est identifiée sous le numéro ISO 5355.

Selon cette norme, les embouts de la chaussure qui comprennent l'extrémité de la semelle et la partie inférieure de la tige présentent une forme symétrique par rapport à un plan vertical et longitudinal.

Cette forme ainsi définie peut être associée à différents modèles d'éléments de fixation. En outre, elle peut être indifféremment associée à l'un ou l'autre des deux skis d'une paire.

On connaît également d'après la demande de brevet publiée sous le numéro DE 24 49 514 une chaussure dont l'embout avant est équipé de moyens de glissement tels que des rouleaux ou des surfaces à faible frottement, pour rendre les conditions de libération de la chaussure indépendantes de l'élément de fixation utilisé. Ces moyens équipent de façon identique les deux bords latéraux de l'embout.

Ainsi, au cours de la pratique du ski, pour une sollicitation en torsion de la chaussure correspondant à une libération latérale de l'embout avant hors de l'élément de fixation avant, le seuil de sollicitation au-delà duquel l'élément de fixation libère la chaussure est le même que la sollicitation en torsion, tende à faire sortir la chaussure vers l'intérieur du pied ou vers l'extérieur.

Or, il est connu que le genou d'un être humain est plus ou moins résistant à une sollicitation en torsion exercée sur la jambe, selon le sens de celle-ci. En particulier, le genou est plus fragile pour une rotation du pied vers l'intérieur, c'est à dire vers l'autre pied.

Le problème posé par l'invention est de proposer une chaussure qui améliore la protection du genou.

Un autre but de l'invention est de proposer une chaussure qui reste compatible avec les éléments de fixation du marché, au même titre qu'une chaussure normalisée.

Un autre but de l'invention est de proposer une chaussure qui soit simple à réaliser.

Ces buts et d'autres buts qui apparaîtront au cours de la description qui va suivre sont atteints par l'invention telle qu'elle est définie dans les revendications indépendantes.

Ainsi, en prévoyant l'embout de la chaussure avec une forme ou un coefficient de frottement des deux côtés du plan vertical médian, on rend la chaussure plus facilement libérable d'un côté que de l'autre. En d'autres termes, la chaussure échappe à l'élément de fixation plus facilement dans un sens de sollicitation que dans l'autre. Ce premier sens correspond avantageusement au sens où le genou du skieur est le plus fragile.

Selon un premier mode de mise en oeuvre de l'invention, on adapte la forme de l'embout avant de la chaussure pour rendre la chaussure plus facilement libérable d'un côté.

Selon un autre mode de mise en oeuvre de l'invention, on diminue les frottements entre une partie de l'embout et l'élément de fixation.

L'invention sera mieux comprise en se référant à la description ci-dessous et aux dessins en annexe qui en font partie intégrante.
Les figures 1 et 2 illustrent l'état de la technique.
La figure 3 représente en vue de dessus et en coupe partielle l'avant d'une chaussure selon un premier mode de mise en oeuvre de l'invention.
La figure 4 illustre dans le même mode de présentation un second mode de mise en oeuvre de l'invention.
La figure 5 illustre une variante de réalisation.
La figure 6 illustre une autre variante de réalisation.

Les figures 1 et 2 illustrent l'état de la technique et représentent une chaussure 1 avec une semelle 2 telle qu'elle est définie par la norme ISO 5355.

La semelle 2 présente notamment un embout avant 3 et un embout arrière 4.

L'embout avant 3 qui est plus particulièrement concerné par l'invention comprend une partie inférieure de semelle délimitée par une surface de semelle 5 et une partie supérieure de tige délimitée par une surface supérieure 6 située sur la tige de la chaussure. La forme de ces deux surfaces 5 et 6 est définie par la norme. De façon usuelle, l'embout avant de la chaussure est retenu dans l'élément de fixation avant plutôt par sa partie de semelle, ou bien plutôt par sa partie de tige, c'est-à-dire que la mâchoire de l'élément de fixation est en contact ou bien avec la surface de semelle 5, ou bien avec la surface de tige 6. Dans le premier cas, on a l'habitude de dire que l'élément de fixation opère une prise sur tige de la chaussure, et dans le second cas une prise sur semelle.

La figure 2 représente le contour de l'embout avant, vu de dessus.

Selon la norme actuellement utilisée, les surfaces 5 et 6 sont symétriques par rapport au plan vertical médian dont la trace est schématisée en 8 dans la figure 2. La surface 5, vue de dessus, présente dans sa partie centrale la forme d'un arc de cercle de grand rayon, qui est bordé latéralement de chaque côté par un arc de cercle de rayon plus petit. La surface de tige 6, vue de dessus a la forme d'un arc de cercle de grand rayon. On a schématisé par les traits fins 9a et 9b des tangentes à la surface de semelle 5, et par les traits fins 10a et 10b des tangentes à la surface de tige. Ces tangentes localisent approximativement les zones où la mâchoire retient l'embout de chaussure selon une direction latérale, lorsque la chaussure est en position centrée sur le ski.

De façon connue, la mâchoire de l'élément de fixation retient la chaussure par un contact localisé dans ces zones, ou bien par une prise sur tige, ou bien par une prise sur semelle. Un sollicitation latérale exercée par la chaussure sur la mâchoire au-delà du seuil de libération de l'élément de fixation provoque le mouvement latéral de la mâchoire. Au cours de ce mouvement, généralement, l'embout de la chaussure glisse le long d'un bord latéral de la mâchoire, jusqu'à échapper complètement à celle-ci. La chaussure se trouve ainsi libérée. Il faut souligner que durant ce mouvement de libération, la chaussure est au contact de la mâchoire seulement dans la zone normalisée de l'embout avant, et plus précisément seulement dans une partie droite ou gauche de la tige ou de la semelle.

La figure 3 représente en vue de dessus l'embout avant d'une chaussure selon un premier mode de mise en oeuvre de l'invention.

On a représenté dans cette figure en 15 la surface de semelle, et en 16 la surface de tige de l'embout. On a également représenté en 18 la trace du plan médian, et en 19a, 19b, 20a, 20b, les tangentes à la surface de semelle et la surface de tige, qui localisent approximativement les zones de contact entre l'embout et son élément de retenue.

Selon ce mode de mise en oeuvre de l'invention, les surfaces de tige et/ou de semelle sont rendues dissymétriques par rapport au plan médian.

La figure 3 représente sur le côté gauche du plan médian 18, des portions de surface 15b et 16b de forme traditionnelle. Sur le côté droit, les traits mixtes 15' et 16' représentent l'image symétrique des portions 15b et 16b par rapport au plan médian 18.

Ainsi que cela est visible dans la figure 3, les surfaces 15 et 16 présentent une portion droite 15a et 16a, qui est sensiblement en retrait par rapport à la portion symétrique 15' et 16' correspondante.

De préférence, les surfaces 15a et 16a sont en retrait entre les zones de tangence avec les plans 19a et 20a et le plan médian pour ne pas modifier les conditions dans lesquelles la chaussure est retenue en position centrée par un élément de retenue. De plus, la courbure générale des surfaces 15 ou 16 ne présente pas de discontinuité marquée dans cette zone en retrait.

Par exemple, comme cela est représenté dans la figure, la portion droite de surface de tige ou de semelle s'éloigne progressivement de la portion symétrique puis s'en rapproche progressivement, entre la zone de contact avec les tangentes 19a et 20a et la trace du plan médian.

On a obtenu des résultats significatifs avec une chaussure standard dont une portion de surface 15a, 16a a été limée sur une épaisseur variant progressivement de 0 à 1,5 millimètres. Naturellement, ceci n'est pas limitatif pour l'invention, et la dissymétrie pourrait être plus ou moins prononcée.

La chaussure de la figure 3 se comporte de la façon suivante. En position centrée, la chaussure est retenue dans un élément avant de fixation de la même façon qu'une chaussure traditionnelle.

Pour la chaussure de la figure 3, si la chaussure sollicite l'élément de fixation par sa portion gauche, au-delà du seuil de déclenchement de l'élément de fixation, la libération de la chaussure se produira de la même façon que dans le cas d'une chaussure traditionnelle.

Par contre, si la chaussure sollicite l'élément de fixation par sa portion droite, elle pourra échapper plus facilement à la mâchoire de la fixation, grâce à sa surface de contact avec l'élément de fixation qui est en retrait par rapport à une chaussure traditionnelle. La libération de la chaussure est donc facilitée d'un côté par rapport à l'autre.

De préférence, comme cela est représenté dans la figure 3, le retrait est présent à la fois sur la surface de tige et la surface de semelle, de telle façon qu'un libération plus facile soit obtenue aussi bien avec les éléments de fixation standards à prise sur tige que ceux à prise sur semelle. Il va de soi que le retrait pourrait être présent seulement sur la surface de tige, ou bien seulement sur la surface de semelle.

En outre, il va de soi que, de préférence, l'autre chaussure présente un ou des retraits du même type, mais sur l'autre côté de la chaussure. De cette façon, les deux genoux du skieur sont protégés de façon améliorée par une libération de la chaussure plus facile du côté où le genou est plus fragile. Il convient de remarquer que ce résultat est atteint sans nécessiter un appariement des skis avec les chaussures, c'est-à-dire que le skieur n'a pas besoin de repérer un ski droit et un ski gauche, il peut chausser chaque ski indifféremment du côté droit ou du côté gauche.

La figure 4 est relative à un autre mode de mise en oeuvre de l'invention. Selon ce mode de mise en oeuvre, les surfaces de semelle 25 et de tige 26 présentent une forme traditionnelle. Toutefois, sur l'un des côtés 25a, 26a, on a cherché à améliorer les conditions de glissement de l'embout, c'est-à-dire diminuer le frottement entre l'embout et la mâchoire.

Ainsi, selon la figure 4, l'embout présente sur le côté droit du plan médian 28 un évidement 21 au niveau de la semelle, et 22 au niveau de l'embout. Les évidements 21 et 22 s'étendent sur la hauteur de la zone normalisée, sur sensiblement la longueur de la portion de surface de tige et de semelle située d'un côté du plan médian et ils sont comblés par une plaquette de matériau à faible frottement 23, 24, par exemple une plaquette de polytétrafluoréthylène. Cette plaquette présente une épaisseur égale à la profondeur de l'évidement, et elle est assemblée au reste de la coque de la chaussure par tout moyen approprié, et par exemple par collage.

Si la chaussure porte sur la mâchoire de l'élément de fixation par l'une des zones 25a, 26a à frottement amélioré, elle sera libérée plus facilement que si elle porte l'une des autres zones 25b, 26b.

Comme dans le cas précédent, on pourrait avoir une seule plaquette anti-friction située sur la surface de tige ou bien sur la surface de semelle.

En variante, la figure 5 représente les évidements de la tige et de la semelle occupés par une série de rouleaux ou d'aiguilles verticaux schématisés en 29.

Selon une autre variante représentée en figure 6, la portion d'embout à faible frottement est la surface externe 35a, 36a d'un élément rapporté 33 réalisé en un matériau présentant un frottement plus faible que le reste de l'embout. De façon usuelle, une coque de chaussure de ski est réalisée en polyuréthane ou en polypropylène. Dans ce cas, l'élément rapporté peut être réalisé dans ce type de matériau mais avec addition de charges de graphite, de polytétrafluoréthylène ou d'huile de silicone.

D'autres solutions sont aussi possibles, par exemple un élément rapporté bimatière, présentant en surface un matériau à faible frottement incrusté dans un matériau de support ayant de bonnes caractéristiques mécaniques. Une autre possibilité consisterait à mouler la coque de la chaussure ou l'embout d'une seule pièce, et avant l'injection de déposer en fond de moule, sur un côté de l'embout, une plaquette de matériau à faible frottement sur laquelle le matériau de la coque ou de l'embout serait injecté.

De plus, pour les modes de réalisation des figures 4 et 6, au lieu de chercher à diminuer le frottement entre la mâchoire et la chaussure d'un côté de la chaussure, on pourrait chercher à augmenter ce frottement sur l'autre côté de la chaussure.

Naturellement, les différents modes de réalisation qui viennent d'être décrits peuvent être combinés.

En outre, l'invention n'est pas limitée aux modes de réalisation décrits, elle englobe tous les équivalents, variantes et autres constructions, tels que définis dans les revendications.

## Revendications

1. Chaussure de ski alpin destinée à être retenue en appui contre un ski de façon libérable par un élément de fixation avant présentant une mâchoire de retenue et un élément de fixation arrière solidaire du ski, comprenant un embout avant destiné à coopérer avec la mâchoire de l'élément de fixation avant, et s'étendant de part et d'autre d'un plan vertical médian commun (8), l'embout présentant une surface de semelle (15, 25, 35), une surface de tige (16, 26, 36) avec des zones de contact prévues pour coopérer avec la mâchoire de l'élément de fixation avant, avec des portions de surface (15a-15b, 25a-25b, 35a-35b, 16a-16b, 26a-26b, 36a-36b) situées de part de d'autre du plan médian prévues comme zones de contact avec la mâchoire,
caractérisée par le fait que pour au moins l'une des surfaces de tige ou de semelle (15, 25, 35, 16, 26, 36), la forme et/ou le coefficient de frottement des portions (15a-15b, 25a-25b, 35a-35b, 16a-16b, 26a-26b, 36a-36b) est rendu différent d'un côté par rapport a l'autre côté du plan longitudinal médian (8) de manière à rendre la chaussure plus facilement libérable d'un côté que de l'autre, pour permettre à la chaussure de s'échapper plus facilement de la mâchoire d'un côté que de l'autre.

2. Chaussure selon la revendication 1, caractérisée par le fait que sa zone de retenue avant (15, 16) a une forme dissymétrique par rapport au plan médian, pour se dégager de l'élément de fixation plus facilement d'un côté que de l'autre.

3. Chaussure selon la revendication 2, où l'embout avant présente une surface de semelle et une surface de tige, caractérisée par le fait que la surface de semelle et/ou la surface de tige est en retrait sur un côté du plan médian, par rapport à l'image symétrique de l'autre portion de surface par rapport à ce plan médian.

4. Chaussure selon la revendication 3 où la zone de retenue présente une zone de contact destinée à être au contact de la mâchoire de l'élément de fixation avant lorsque la chaussure se trouve retenue en position centrale par rapport au ski, caractérisée par le fait que le retrait de la surface de semelle et/ou la surface de tige est situé entre la zone de contact et le plan médian.

5. Chaussure selon la revendication 1, caractérisée par le fait que l'embout de retenue présente un coefficient de frottement différent d'un côté et de l'autre du plan vertical médian.

6. Chaussure selon la revendication 5, où l'embout présente une surface de semelle et une surface de tige, caractérisée par le fait que d'un côté du plan médian, la surface de semelle et/ou la surface de tige est formée par la surface externe d'un plaquette de matériau antifriction (23, 24) rapportée dans un évidement (21, 22) de l'embout.

7. Chaussure selon la revendication 5, caractérisé par le fait que l'embout présente un élément rapporté (33) dont le coefficient de frottement en surface est inférieur à celui du reste de l'embout.

8. Paire de chaussures de ski alpin destinées à être retenues en appui contre un ski de façon libérable par un élément de fixation avant présentant une mâchoire de retenue et un élément de fixation arrière solidaire du ski ,où chaque chaussure de ski alpin comprend un embout avant destiné à coopérer avec la mâchoire de l'élément de fixation avant, et s'étendant de part et d'autre d'un plan vertical médian commun (8), l'embout présentant une surface de semelle (15, 25, 35), une surface de tige (16, 26, 36) avec des zones de contact prévues pour coopérer avec la mâchoire de l'élément de fixation avant, avec des portions de surfaces (15a-15b, 25a-25b, 35a-35b, 16a-16b, 26a-26b, 36a-36b) situées de part de d'autre du plan médian prévues comme zones de contact avec la mâchoire,
caractérisée par le fait que pour chaque chaussure, pour au moins l'une des surfaces de tige ou de semelle (15, 25, 35, 16, 26, 36), la forme et/ou le coefficient de frottement des portions (15a-15b, 25a-25b, 35a-35b, 16a-16b, 26a-26b, 36a-36b) est rendu différent d'un côté par rapport à l'autre du plan longitudinal médian (8) de manière à rendre la chaussure plus facilement libérable d'un côté que de l'autre, pour permettre à la chaussure de s'échapper plus facilement de la mâchoire d'un côté que de l'autre, et que pour les deux chaussures, les côtés rendus différents sont des côtés distincts de la chaussure.

## Claims

1. , Alpine ski boot adapted to be maintained in support on a ski in a releasable manner, by a front binding element having a retention jaw and a rear binding element affixed to a ski, comprising a front tip adapted to cooperate with the jaw of the front binding element, and extending on both sides of a common median vertical plane (8), the tip having a sole surface (15, 25, 35), a vamp surface (16, 26, 36) with contact zones provided to cooperate with the jaw of the front binding element, with surface portions (15a-15b, 25a-25b, 35a-35b, 16a-16b, 26a-26b, 36a-36b) located on both sides of the median plane, provided as contact zones with the jaw,
characterized in that for at least one of the vamp or sole surfaces (15, 25, 35, 16, 26, 36), the form and/or coefficient of friction of the portions (15a-15b, 25a-25b, 35a-35b, 16a-16b, 26a-26b, 36a-36b) is made different on one side with respect to the other side of the median longitudinal plane (8), so as to make it possible to release the boot more easily on one side than the other, to enable the boot to escape more easily from the jaw on side than the other.

2. Boot according to claim 1, characterized in that its front retention zone (15, 16) has an asymmetrical shape with respect to the median plane, to disengage itself from the binding element more easily on one side than the other.

3. Boot according to claim 2, where the front tip has a sole surface and a vamp surface, characterized in that the sole surface and/or vamp surface is retracted on one side of the median plane, with respect to the symmetrical image of the other surface portion with respect to this median plane.

4. Ski boot according to claim 3, where the retention zone has a contact zone adapted to be in contact with the jaw of the front binding element when the boot is retained in the central position with respect to the ski, characterized in that the retraction of the sole surface and/or vamp surface is located between the contact zone and the median plane.

5. Boot according to claim 1, characterized in that the retention tip has a coefficient of friction which is different on both sides of the vertical median plane.

6. Boot according to claim 5, where the tip has a sole surface and a vamp surface, characterized in that on one side of the media plane, the sole surface and/or the vamp surface is formed by the external surface of an ant-friction material small plate (23, 24) attached to a recess (21, 22) of the tip.

7. Boot according to claim 5, characterized in that the tip has an attached element (33) whose coefficient of surface friction is less than that of the rest of the tip.

8. Pair of alpine ski boots adapted to be maintained in support against a ski in a releasable manner, by a front binding element having a retention jaw and a rear binding element affixed to the ski, where each alpine ski boot comprises a front tip adapted to cooperate with the jaw of the front binding element, and extending on both sides of a common media vertical plane (8), the tip having a sole surface (15, 25, 35), a vamp surface (16, 26, 36) with contact zones provided to cooperate with the jaw of the front binding element, with surface portions (15a-15b, 25a-25b, 35a-35b, 16a-16b, 26a-26b, 36a-36b) located on both sides of the median plane, provided as zones of contact with the jaw,
characterized in that for each boot, at least one of the vamp or sole surfaces (15, 25, 35, 16, 26, 36), the form and/or coefficient of friction of the portions (15a-15b, 25a-25b, 35a-35b, 16a-16b, 26a-26b, 36a-36b) is made different on one side with respect to the other side of the median longitudinal plane (8), so as to make it possible to release the boot more easily on one side than the other, to enable the boot to escape more easily from the jaw on side than the other, and in that for the two boots, the sides made different are distinct sides of the boot.

## Patentansprüche

1. Alpinskischuh, der dazu bestimmt ist, auf freigebbare Weise in Abstützung gegen einen Ski durch ein vorderes Bindungselement, das einen Sohlenhalter zum Halten aufweist, und ein hinteres Bindungselement, das fest mit dem Ski verbunden ist, gehalten zu werden und der einen vorderen Ansatz aufweist, der dazu bestimmt ist, mit dem Sohlenhalter des vorderen Bindungselementes zusammenzuwirken, und sich beidseitig einer vertikalen mittleren gemeinsamen Ebene (8) erstreckt, wobei der Ansatz eine Sohlenoberfläche (15, 25, 35) und eine Schaftoberfläche (16, 26, 36) mit Kontaktbereichen aufweist, die dazu vorgesehen sind, mit dem Sohlenhalter des vorderen Bindungselementes zusammenzuwirken, wobei sich Abschnitte der Oberfläche (15a-15b, 25a-25b, 35a-35b, 16a-16b, 26a-26b, 36a-36b), die als Kontaktbereiche mit dem Sohlenhalter vorgesehen sind, beidseitig der mittleren Ebene befinden,
dadurch gekennzeichnet, daß
für zumindest eine der Oberflächen des Schaftes oder der Sohle (15, 25, 35, 16, 26, 36) die Form und/oder der Reibungskoeffizient der Abschnitte (15a-15b, 25a-25b, 35a-35b, 16a-16b, 26a-26b, 36a-36b) unterschiedlich auf einer Seite im Vergleich zu der anderen Seite der longitudinalen mittleren Ebene (8) gemacht worden ist, um den Schuh auf einer Seite leichter freigebbar als auf der anderen zu machen, um dem Schuh zu erlauben, sich einfacher von dem Sohlenhalter auf der einen Seite als auf der anderen Seite zu lösen.

2. Schuh gemäß Anspruch 1, dadurch gekennzeichnet, daß sein vorderer Haltebereich (15, 16) eine asymmetrische Form bezüglich der mittleren Ebene aufweist, damit er sich von dem Bindungselement leichter auf der einen Seite als auf der anderen Seite löst.

3. Schuh gemäß Anspruch 2, bei dem der vordere Ansatz eine Sohlenoberfläche und eine Schaftoberfläche aufweist, dadurch gekennzeichnet, daß die Sohlenoberfläche und/oder die Schaftoberfläche auf einer Seite der mittleren Ebene bezüglich des symmetrischen Bilds des anderen Abschnittes der Oberfläche bezuglich dieser mittleren Ebene zurückgezogen ist.

4. Schuh gemäß Anspruch 3, bei dem der Haltebereich einen Kontaktbereich aufweist, der dazu bestimmt ist, in Kontakt mit dem Sohlenhalter des vorderen Bindungselementes zu sein, wenn der Schuh sich in zentraler Position bezüglich des Ski gehalten befindet, dadurch gekennzeichnet, daß der Rückzug der Sohlenoberfläche und/oder der Schaftoberfläche sich zwischen dem Kontaktbereich und der mittleren Ebene befindet.

5. Schuh gemäß Anspruch 1, dadurch gekennzeichnet, daß der Ansatz zum Halten einen Reibungskoeffizienten aufweist, der unterschiedlich auf der einen Seite und der anderen Seite der mittleren vertikalen Ebene ist.

6. Schuh gemäß Anspruch 5, bei dem der Ansatz eine Sohlenoberfläche und eine Schaftoberfläche aufweist, dadurch gekennzeichnet, daß auf der einen Seite der mittleren Ebene die Sohlenoberfläche und/oder die Schaftoberfläche durch die äußere Oberfläche eines Plättchens aus einem Antireibungs-Material (23, 24) gebildet ist, das in einer Aussparung (21, 22) des Ansatzes angesetzt ist.

7. Schuh gemäß Anspruch 5, dadurch gekennzeichnet, daß der Ansatz ein angesetztes Element (33) aufweist, dessen Reibungskoeffizient an der Oberfläche kleiner als derjenige des Restes des Ansatzes ist.

8. Alpinskischuh-Paar, das dadurch bestimmt ist, auf freigebbare Weise in Abstützung gegen einen Ski durch ein vorderes Bindungselement, das einen Sohlenhalter zum Halten aufweist, und ein hinteres Bindungselement, das fest mit dem Ski verbunden ist, gehalten zu werden, wobei jeder Alpinskischuh einen vorderen Ansatz aufweist, der dazu bestimmt ist, mit dem Sohlenhalter des vorderen Bindungselementes zusammenzuwirken und sich beidseitig einer gemeinsamen vertikalen Ebene (8) erstreckt, wobei der Ansatz eine Sohlenoberfläche (15, 25, 35) und eine Schaftoberfläche (16, 26, 36) mit Kontaktbereichen aufweist, die dazu vorgesehen sind, mit dem Sohlenhalter des vorderen Bindungselementes zusammenzuwirken, wobei sich Abschnitte der Oberflächen (15a-15b, 25a-25b, 35a-35b, 16a-16b, 26a-26b, 36a-36b), die als Kontaktbereiche mit dem Sohlenhalter vorgesehen sind, beidseitig der mittleren Ebene befinden,
dadurch gekennzeichnet, daß für jeden Skischuh für zumindest eine der Oberflächen des Schaftes oder der Sohle (15, 25, 35, 16, 26, 36) die Form und/oder der Reibungskoeffizient der Abschnitte (15a-15b, 25a-25b, 35a-35b, 16a-16b, 26a-26b, 36a-36b) unterschiedlich auf der einen Seite im Vergleich zu der anderen Seite der longitudinalen mittleren Ebene (8) gemacht worden ist, um den Schuh auf der einen Seite leichter freigebbar als auf der anderen Seite zu machen, um zu erlauben, daß der Schuh sich leichter von dem Sohlenhalter auf der einen Seite als auf der anderen Seite löst, und wobei bei den beiden Schuhen die Seiten, die unterschiedlich gemacht worden sind, unterschiedliche Seiten des Schuhes sind.
